# EUROPÄISCHE PATENTSCHRIFT

(11) **EP 3 567 001 B1**
(45) Veröffentlichungstag und Bekanntmachung des Hinweises auf die Patenterteilung: **13.09.2023**
(21) Anmeldenummer: 19172242.0
(22) Anmeldetag: 02.05.2019
(51) Int. Cl.: B66F 9/075, B66F 9/24

(54) **LASTGABEL, FLURFÖRDERZEUG UND VERFAHREN ZUM BETREIBEN EINES FLURFÖRDERZEUGS UND EINES LINIENLASERS**
LOAD FORK, INDUSTRIAL TRUCK AND METHOD FOR OPERATING AN INDUSTRIAL TRUCK AND A LINE LASER
FOURCHE DE CHARGEMENT, CHARIOT DE MANUTENTION ET PROCÉDÉ DE FONCTIONNEMENT D'UN CHARIOT DE MANUTENTION ET D'UN LASER À LIGNE

(30) Priorität: 07.05.2018 DE 102018110915
(43) Veröffentlichungstag der Anmeldung: 13.11.2019
(73) Patentinhaber: Jungheinrich Aktiengesellschaft, 22047 Hamburg (DE)
(72) Erfinder: HOFMANN, Alexander, 22047 Hamburg (DE); SCHMIDT, Michael, 21614 Buxtehude (DE)
(74) Vertreter: Seemann & Partner Patentanwälte mbB

(56) Entgegenhaltungen:
- EP-A1- 2 468 678
- EP-A1- 3 034 452
- JP-A- 2002 087 793
- US-A1- 2002 117 607

## Beschreibung

Die Erfindung betrifft eine Lastgabel eines Flurförderzeugs, umfassend einen in einem Innenraum der Lastgabel an deren vorderem Ende angeordneten Linienlaser, der dazu eingerichtet ist, ein Linienmuster auf einen vor dem vorderen Ende liegenden dritten Gegenstand zu projizieren, um eine Position der Lastgabel relativ zu diesem dritten Gegenstand anzuzeigen. Außerdem betrifft die Erfindung ein Flurförderzeug mit einer Lastgabel sowie ein Flurförderzeug mit einem Fahrgestell und einer Lastgabel, wobei an dem Fahrgestell zumindest eine Lastrolle angebracht ist. Ferner betrifft die Erfindung ein Verfahren zum Betreiben eines in einer Lastgabel eines Flurförderzeugs vorhandenen Linienlasers, der in einem Innenraum der Lastgabel an deren vorderem Ende angeordnet und dazu eingerichtet ist, ein Linienmuster auf einen vor dem vorderen Ende liegenden dritten Gegenstand zu projizieren, um eine Position der Lastgabel relativ zu diesem dritten Gegenstand anzuzeigen. Ebenso betrifft die Erfindung ein Verfahren zum Betreiben eines Flurförderzeugs mit einem Fahrgestell und einer Lastgabel, wobei an dem Fahrgestell zumindest eine Lastrolle angebracht ist.

Das typische Lastaufnahmemittel für ein Flurförderzeug ist eine Lastgabel. Sie wird beispielsweise zum Transport von Ladungsträgern wie Paletten oder dergleichen eingesetzt. Eine Lastgabel besteht üblicherweise aus zwei Gabelzinken, die einen Tragarm und einen Gabelrücken umfassen. Die Gabelzinken werden mit dem Gabelrücken an einem Gabelträger angebracht, der beispielsweise entlang eines Hubmastes verfahren wird. Die aufzunehmende Last, beispielsweise eine Palette, wird von den Gabelzinken aufgenommen. An einem vorderen freien Ende der Gabelzinke befindet sich eine Gabelzinkenspitze.

Um eine Relativposition der Gabelzinken zur aufzunehmenden Last leichter bestimmen zu können, sind Lastgabeln bekannt, in deren Gabelzinkenspitzen ein Linienlaser integriert ist. Die Gabelzinkenspitzen befinden sich am vorderen äußeren Ende der Gabelzinken und werden bei Aufnahme einer Last, beispielsweise einer Palette, zuerst in die dafür vorgesehenen Öffnungen eingeschoben. Der in den Gabelzinkenspitzen vorhandene Linienlaser erleichtert dem Fahrer des Flurförderzeugs die korrekte und effiziente Aufnahme der Last.

Die Energieversorgung des am vorderen Ende im Innenraum der Lastgabeln angeordneten Linienlasers erfolgt kabelgebunden. Die dafür erforderliche Kabelführung ist jedoch nur mit hohem Aufwand montierbar und aufgrund der vielfältigen Bewegungsmöglichkeiten der Lastgabel komplex in der Ausführung. Dies führt zu hohen Kosten für eine solche Kabelführung.

Aus der EP 2 208 704 B1 ist eine Gabelzinke für eine Lastgabel eines Flurförderzeugs bekannt, die einen Gabelrücken und einen Tragarm aufweist. In einer Bohrung des Gabelrückens nahe dem Tragarm ist ein Sensor angeordnet, der die Anwesenheit einer Last auf dem Tragarm erfasst. Der Sensor ist mit Kommunikationsmitteln verbunden und zur Übertragung eines entsprechenden Sensorsignals auf das Flurförderzeug eingerichtet. Der im Gabelrücken vorhandene Sensor wird von einer Batterie mit elektrischer Energie versorgt. Dies hat jedoch den Nachteil, dass die Batterie entweder regelmäßig ausgetauscht oder aufgeladen werden muss.

Aus EP 3 034 452 A1 ist ein Gabelschuh für eine Gabelzinke eines Flurförderzeugs bekannt. Der Gabelschuh enthält einen Aufnahmeraum für Einbaugeräte, der an der Spitze des Gabelschuhs angeordnet ist. Als Einbaugeräte sind beispielsweise Scheinwerfer, Kameras oder Abstandstaster vorgesehen. Dieses Dokument offenbart den Oberbegriff von Anspruch 1.

US 2002/0117607 A1 offenbart eine Vorrichtung zum Projizieren eines visuellen Indikators vor einer Gabel eines Gabelstaplers. Die Vorrichtung ist an einen Gabelträger zentral zwischen den Gabeln angeordnet.

Aus JP 2002-87793 A ist eine Vorrichtung zum Tragen von Paletten gezeigt, die eine Gabel umfasst, an deren Spitze ein Laser angeordnet ist. Zudem ist an der Spitze der Gabel eine Ultraschallvorrichtung installiert, mittels derer der Abstand von vor der Gabel liegenden Objekten gemessen wird.

Es ist eine Aufgabe der Erfindung, eine Lastgabel eines Flurförderzeugs sowie ein Flurförderzeug mit einer solchen Lastgabel anzugeben, die in einem Innenraum am vorderen Ende einen Linienlaser umfasst, wobei eine Energieversorgung dieses Linienlasers verbessert sein soll. Gemäß einer weiteren Aufgabe der Erfindung soll ein Verfahren zum Betreiben eines in einer Lastgabel eines Flurförderzeugs vorhandenen Linienlasers angegeben werden, welches im Hinblick auf die Energieversorgung des Linienlasers verbessert ist.

In einer anderen Ausführungsform ist ein Flurförderzeug mit einem Fahrgestell und einer Lastgabel anzugeben, wobei an dem Fahrgestell zumindest eine Lastrolle angebracht ist. Das Flurförderzeug soll im Hinblick auf eine Energieversorgung von in oder an der Lastgabel vorhandenen Stromverbrauchern verbessert sein. Außerdem ist es eine Aufgabe der Erfindung, ein verbessertes Verfahren zum Betreiben eines Flurförderzeugs mit einem Fahrgestell und einer Lastgabel, wobei an dem Fahrgestell zumindest eine Lastrolle angebracht ist, anzugeben, wobei die Energieversorgung von an oder in der Lastgabel vorhandenen Stromverbrauchern verbessert werden soll.

Die Aufgabe wird gelöst durch eine Lastgabel eines Flurförderzeugs, umfassend einen in einem Innenraum der Lastgabel an deren vorderem Ende angeordneten Linienlaser, der dazu eingerichtet ist, ein Linienmuster auf einen vor dem vorderen Ende liegenden dritten Gegenstand zu projizieren, um eine Position der Lastgabel relativ zu diesem dritten Gegenstand anzuzeigen, wobei die Lastgabel dadurch fortgebildet ist, dass im Innenraum der Lastgabel zusätzlich ein Stromspeicher, eine Steuereinheit und ein Entfernungsmesser vorhanden sind, wobei der Stromspeicher dazu eingerichtet ist, die Steuereinheit, den Linienlaser und den Entfernungsmesser zumindest zeitweise mit elektrischer Energie zu versorgen, wobei der Entfernungsmesser dazu eingerichtet ist, einen Abstand der Lastgabel zu einem Untergrund zu messen, auf dem das Flurförderzeug bewegbar ist und wobei die Steuereinheit dazu eingerichtet ist, einen von dem Entfernungsmesser erfassten Messwert für den Abstand mit einem Abstandssollwert zu vergleichen und den Linienlaser zu aktivieren, wenn der erfasste Messwert größer gleich dem vorgegebenen Abstandssollwert ist.

Das von dem Linienlaser auf den dritten Gegenstand projizierte Linienmuster, bei dem es sich beispielsweise auch um eine einzige Laserlinie handeln kann, erleichtert dem Fahrer des Flurförderzeugs das Einführen der Lastgabel in die Aufnahmebereiche einer aufzunehmenden Last, beispielsweise in die Durchbrüche einer Palette. Aufgrund des in der Lastgabel vorhandenen Stromspeichers, bei dem es sich beispielsweise um einen wiederaufladbaren Stromspeicher für elektrische Energie, beispielsweise einen Akku, handelt, kann die aufwendige, komplexe und teure Kabelführung zur Stromversorgung des Linienlasers entfallen. Die bei batteriebetriebenen Einheiten bekannten Nachteile, nämlich kurze Batteriestandzeiten bzw. häufig erforderliche Wechsel- oder Ladezyklen der Batterie können vorteilhaft wesentlich verringert bzw. verlängert werden. Der Linienlaser wird nämlich nur dann aktiviert, wenn sein Betrieb auch tatsächlich erforderlich ist. Bei niedrigen Arbeitshöhen unterhalb des vorgegebenen Abstandssollwertes der Lastgabel zum Untergrund hat der Fahrer des Flurförderzeugs noch einen guten Überblick über die Lastgabel und die aufzunehmende Last, so dass er auch ohne die Hilfe des Linienlasers die Last sicher, schnell und effizient aufnehmen kann. Erst bei größeren Arbeitshöhen von beispielsweise über 1,8 m wird der Linienlaser aktiviert und dient der Unterstützung des Fahrers des Flurförderzeugs. Da der Linienlaser nur dann aktiviert wird, wenn er auch tatsächlich benötigt wird, ist die Batteriestandzeit wesentlich verbessert bzw. es ist wesentlich weniger häufig oder in größeren zeitlichen Intervallen erforderlich, den in der Lastgabel vorhandenen Stromspeicher aufzuladen.

Der vorgegebene Abstandssollwert beträgt insbesondere 1,8 m, ferner insbesondere zwischen 1,5 m und 2 m. Es ist ebenso vorgesehen, dass der Abstandssollwert individuell verändert oder eingestellt werden kann, beispielsweise in Abhängigkeit vom Typ des Flurförderzeugs, an dem die Lastgabel zum Einsatz kommt.

Der Linienlaser ist beispielsweise in eine Gabelzinkenspitze der Lastgabel integriert. Die Gabelzinkenspitze umfasst ein vorderes freies Ende der Gabelzinke. Dabei nimmt die Gabelzinkenspitze insbesondere weniger als die Hälfte, ferner insbesondere weniger als ein Drittel und ferner insbesondere weniger als ein Viertel, der Länge des Tragarms der Gabelzinke ein.

Gemäß einer vorteilhaften Ausführungsform ist die Lastgabel dadurch weitergebildet, dass die Steuereinheit ferner dazu eingerichtet ist, den Linienlaser zu deaktivieren, wenn der erfasste Messwert kleiner als der vorgegebene Abstandssollwert ist.

Die oben genannte Funktion sorgt dafür, dass der Linienlaser deaktiviert wird, wenn die Lastgabel weniger als den vorgegebenen Abstandssollwert vom Untergrund entfernt ist. Mit anderen Worten wird also der Linienlaser abgeschaltet, wenn die Arbeitshöhe der Lastgabel geringer ist als der vorgegebene Abstandssollwert, beispielsweise geringer als 1,8 m.

Gemäß einer weiteren Ausführungsform ist vorgesehen, dass ein erster Abstandssollwert vorgesehen ist und der Linienlaser aktiviert wird, wenn der Messwert für den Abstand größer oder gleich diesem ersten Abstandssollwert ist. Außerdem ist ein zweiter Abstandssollwert vorgesehen und der Linienlaser wird deaktiviert, wenn der erfasste Messwert kleiner oder gleich diesem zweiten Abstandssollwert ist. Es ist ferner insbesondere möglich, den ersten Abstandssollwert größer zu wählen als den zweiten Abstandssollwert, so dass beispielsweise der Linienlaser aktiviert wird, wenn die Arbeitshöhe größer als 1,8 m ist, der Linienlaser aber erst deaktiviert wird, wenn die Arbeitshöhe geringer als 1 m ist. So können unnötige Ein- und Ausschaltvorgänge des Linienlasers vermieden werden.

Gemäß einer weiteren Ausführungsform ist die Lastgabel dadurch fortgebildet, dass der Entfernungsmesser über die Steuereinheit mit dem Stromspeicher gekoppelt ist und die Steuereinheit ferner dazu eingerichtet ist, den Entfernungsmesser ausschließlich für die Dauer eines Erfassungsvorgangs des Messwerts des Abstands der Lastgabel zum Untergrund und der Übergabe des Messwerts an die Steuereinheit mit Energie zu versorgen.

Durch die Aktivierung des Entfernungsmessers ausschließlich für die Dauer eines Erfassungsvorgangs des Messwerts und der Messwerteübertragung kann Energie eingespart werden. Die Batteriestandzeit wird dadurch weiter verbessert. Es ist ferner insbesondere vorgesehen, dass die Steuereinheit dazu eingerichtet ist, den Entfernungsmesser in regelmäßigen zeitlichen Intervallen für die Dauer eines Erfassungsvorgangs und die Messwerteübertragung zu aktivieren. Beispielsweise kann vorgesehen sein, die Arbeitshöhe, also den Abstand zwischen dem Untergrund und der Lastgabel, alle fünf Sekunden, zehn Sekunden, fünfzehn Sekunden oder auch in kürzeren Abständen zu bestimmen.

Gemäß einer weiteren Ausführungsform ist die Lastgabel dadurch fortgebildet, dass die Steuereinheit ferner dazu eingerichtet ist, insbesondere in regelmäßigen zeitlichen Intervallen, zwischen einem aktiven Betriebszustand und einem Energiespar-Betriebszustand zu wechseln, wobei die Steuereinheit im aktiven Betriebszustand dazu eingerichtet ist, den Entfernungsmesser für einen Erfassungsvorgang des Messwerts des Abstands der Lastgabel zum Untergrund und zur Übergabe des Messwerts an die Steuereinheit anzusteuern, den von dem Entfernungsmesser erfassten Messwert mit dem Abstandssollwert zu vergleichen und den Linienlaser zu aktivieren, wenn der erfasste Messwert größer gleich dem vorgegebenen Abstandssollwert ist und insbesondere zu deaktivieren, wenn der erfasste Messwert kleiner als der vorgegebene Abstandssollwert ist und wobei die Steuereinheit im Energiespar-Betriebszustand dazu eingerichtet ist, die für den aktiven Betriebszustand vorgesehene Funktionalität einzustellen und den Linienlaser im eingestellten Betriebszustand zu halten.

Vorteilhaft werden im Energiespar-Betriebszustand praktisch alle Funktionen der Steuereinheit eingestellt. Dies spart erheblich Energie und verbessert die Batteriestandzeit. Die Ausgänge der Steuereinheit werden jedoch auf den zuvor eingestellten Pegeln gehalten, so dass beispielsweise der zuvor aktivierte Linienlaser auch dann im Betrieb bleibt, wenn die Steuereinheit von dem aktiven Betriebszustand in den Energiespar-Betriebszustand wechselt. Als regelmäßige zeitliche Intervalle sind beispielsweise fünf, zehn, fünfzehn oder auch dreißig Sekunden oder zeitliche Intervalle in einem dieser Bereiche vorgesehen.

Bei der Steuereinheit handelt es sich beispielsweise um einen Mikrokontroller. Als Entfernungsmesser ist insbesondere ein Ultraschallentfernungsmesser vorgesehen.

Die Aufgabe wird außerdem gelöst durch ein Flurförderzeug mit einer Lastgabel nach einem oder mehreren der zuvor genannten Ausführungsformen.

Auf ein solches Flurförderzeug treffen gleiche oder ähnliche Vorteile zu, wie sie bereits im Hinblick auf die Lastgabel selbst erwähnt wurden. Vor allem kann das Flurförderzeug kostengünstiger hergestellt werden, da der Aufwand für die Kabelführung zur Stromversorgung des in der Lastgabel vorhandenen Linienlasers entfällt.

Gemäß einer Ausführungsform ist das Flurförderzeug dadurch fortgebildet, dass ein Schalter umfasst ist, insbesondere ein mechanischer Schalter, welcher dazu eingerichtet ist, eine Stromversorgung zwischen dem Stromspeicher und sämtlichen in der Lastgabel vorhandenen elektrischen oder elektronischen Komponenten zu unterbrechen, wenn sich die Lastgabel des Flurförderzeugs in einer unteren Endposition befindet. Dies ist besonders vorteilhaft, da der Stromverbrauch auf null gesenkt werden kann, wenn das Flurförderzeug beispielsweise über Nacht, abgestellt und die Lastgabel abgesenkt wird.

Ferner ist insbesondere vorgesehen, dass die Steuereinheit mit Softwaremitteln versehen ist, so dass bei Ausführung der Softwaremittel auf der Steuereinheit ein Algorithmus zur Minimierung des Stromverbrauchs der Steuereinheit im Energiespar-Betriebszustand ausführt wird. Wenn beispielsweise die Funktionen eines Mikrocontrollers, der als Steuereinheit eingesetzt werden kann, auf das Nötigste reduziert werden, kann sein Energieverbrauch auf ein Drittel im Vergleich zum aktiven Betriebszustand gesenkt werden. So kann die Batteriestandzeit oder die Akkulaufzeit optimiert werden.

Vorteilhaft ist ein Flurförderzeug mit einem Fahrgestell und einer Lastgabel vorgesehen, wobei an dem Fahrgestell zumindest eine Lastrolle angebracht ist und wobei das Flurförderzeug dadurch fortgebildet ist, dass die Lastrolle einen Nabendynamo umfasst, der bei abgesenkter Lastgabel mit einem in der Lastgabel angeordneten wiederaufladbaren Stromspeicher elektrisch gekoppelt ist.

In oder an einer Lastgabel eines Flurförderzeugs vorhandene elektrische Verbraucher, wie beispielsweise ein in einer Lastgabel angeordneter Linienlaser, können nur mithilfe einer aufwendigen Kabelführung zu den Gabelzinken bzw. zu dem betreffenden Bereich der Lastgabel versorgt werden. Werden die elektrischen Verbraucher mit Batterien oder Akkus betrieben, so ist es erforderlich, die Batterien zu tauschen bzw. die Akkus aufzuladen. Sowohl der Austausch einer Batterie als auch das Aufladen eines Akkus ist mit Aufwand verbunden, zumal zum Aufladen des Akkus beispielsweise entsprechende Stecker oder elektrische Anschlüsse konstruktiv vorgesehen sein müssen.

Vorteilhaft ist es bei dem Flurförderzeug gemäß Aspekten der Erfindung möglich, die erforderliche und vergleichsweise geringe Menge an elektrischer Energie, die zum Aufladen eines Stromspeichers benötigt wird, dort zu erzeugen, wo sie unmittelbar zum Laden des Akkus verwendet werden kann. Dies verringert den Aufwand für die Stromversorgung beim Wiederaufladen des Stromspeichers erheblich.

Gemäß einer vorteilhaften Ausführungsform ist das Flurförderzeug dadurch fortgebildet, dass zwischen der Lastgabel und dem Fahrgestell, insbesondere zwischen der Lastgabel und einem Lastarm des Fahrgestells, eine insbesondere zweipolige Stift-Buchse-Verbindung vorhanden ist, mit der in einem abgesenkten Zustand der Lastgabel eine elektrische Verbindung zwischen den Fahrgestell und der Lastgabel herstellbar ist.

Gemäß dieser Ausführungsform wird über die vorgesehene Stift-Buchse-Verbindung eine elektrische Verbindung zwischen der Lastgabel und dem Fahrgestell des Flurförderzeugs hergestellt, wenn sich die Lastgabel im abgesenkten Zustand, also in der unteren Endposition befindet. Bei abgesenkter Lastgabel, wie es beispielsweise bei einer Leerfahrt der Fall ist, kann so der wiederaufladbare Stromspeicher nachgeladen werden. Die Notwendigkeit, Batterien zu tauschen oder über einen entsprechenden Anschluss einen Ladevorgang des in der Lastgabel vorhandenen wiederaufladbaren Stromspeichers durchzuführen, entfällt vorteilhaft.

Die vorgesehene Stift-Buchse-Verbindung umfasst beispielsweise einen Buchsenstecker und ein Paar Kontaktstifte, die insbesondere als Federstifte ausgebildet sind. Beispielsweise ist an der Lastgabel der Buchsenstecker angebracht und am Lastarm ist das Paar Kontaktstifte vorhanden. Durch die federnde Ausführung der Stifte wird eine Beschädigung der Stift-Buchse-Verbindung verhindert, auch wenn die Stift-Buchse-Verbindung nicht exakt passgenau ineinander gefahren wird. Es kann außerdem vorgesehen sein, dass anstatt der Stift-Buchse-Verbindung eine Kontaktplatte oder -fläche, genauer zwei Kontaktplatten oder -flächen, vorgesehen sind, die mit einem Paar Federstiften kontaktiert werden.

Gemäß einer weiteren vorteilhaften Ausführungsform ist das Flurförderzeug fortgebildet durch eine Lastgabel, die nach einem oder mehreren der zuvor genannten Ausführungsformen ausgebildet ist, wobei in der Lastgabel ein wiederaufladbarer Stromspeicher vorhanden ist, der mit dem Nabendynamo koppelbar ist.

Vorteilhaft wird auf diese Weise ein Flurförderzeug angegeben, welches einen in der Lastgabel vorhandenen Linienlaser umfasst, dessen Stromversorgung ohne aufwendige Kabelführung auskommt, und bei dem Nachladevorgänge des wiederaufladbaren Stromspeichers ohne Zutun des Benutzers erfolgen.

Die Aufgabe wird ferner gelöst durch ein Verfahren zum Betreiben eines in einer Lastgabel eines Flurförderzeugs vorhandenen Linienlasers, der in einem Innenraum der Lastgabel an deren vorderem Ende angeordnet und dazu eingerichtet ist, ein Linienmuster auf einen vor dem vorderen Ende liegenden dritten Gegenstand zu projizieren, um eine Position der Lastgabel relativ zu diesem dritten Gegenstand anzuzeigen, wobei dieses Verfahren dadurch fortgebildet ist, dass im Innenraum der Lastgabel zusätzlich ein Stromspeicher, eine Steuereinheit und ein Entfernungsmesser vorhanden sind, wobei der Stromspeicher dazu eingerichtet ist, die Steuereinheit, den Linienlaser und den Entfernungsmesser zumindest zeitweise mit elektrischer Energie zu versorgen, wobei der Entfernungsmesser einen Abstand der Lastgabel zu einem Untergrund, auf dem das Flurförderzeug bewegbar ist, misst und wobei die Steuereinheit einen von dem Entfernungsmesser erfassten Messwert für den Abstand mit einem Abstandssollwert vergleicht und den Linienlaser aktiviert, wenn der erfasste Messwert größer gleich dem vorgegebenen Abstandssollwert ist.

Auf das Verfahren zum Betreiben eines in der Lastgabel eines Flurförderzeugs vorhandenen Linienlasers treffen gleiche oder ähnliche Vorteile zu, wie sie bereits zuvor im Hinblick auf die Lastgabel selbst erwähnt wurden, so dass auf Wiederholungen verzichtet werden soll.

Das Verfahren ist insbesondere dadurch fortgebildet, dass die Steuereinheit ferner den Linienlaser deaktiviert, wenn der erfasste Messwert kleiner als der vorgegebene Abstandssollwert ist.

Gemäß einer weiteren vorteilhaften Ausführungsform ist das Verfahren dadurch fortgebildet, dass der Entfernungsmesser über die Steuereinheit mit dem Stromspeicher gekoppelt ist und die Steuereinheit den Entfernungsmesser ausschließlich für die Dauer eines Erfassungsvorgangs des Messwerts des Abstands der Lastgabel zum Untergrund und der Übergabe des Messwerts an die Steuereinheit mit Energie versorgt.

Eine weitere Minimierung des Energieverbrauchs des Linienlasers einschließlich der daran angeschlossenen elektronischen Komponenten kann erreicht werden, indem das Verfahren dadurch fortgebildet wird, dass die Steuereinheit ferner, insbesondere in regelmäßigen zeitlichen Intervallen, zwischen einem aktiven Betriebszustand und einem Energiespar-Betriebszustand wechselt, wobei die Steuereinheit im aktiven Betriebszustand den Entfernungsmesser für einen Erfassungsvorgang des Messwerts des Abstands der Lastgabel zum Untergrund und zur Übergabe des Messwerts an die Steuereinheit ansteuert, den von dem Entfernungsmesser erfassten Messwert mit dem Abstandssollwert vergleicht und den Linienlaser aktiviert, wenn der erfasste Messwert größer gleich dem vorgegebenen Abstandssollwert ist und insbesondere deaktiviert, wenn der erfasste Messwert kleiner als der vorgegebene Abstandssollwert ist und wobei die Steuereinheit im Energiespar-Betriebszustand die für den aktiven Betriebszustand vorgesehene Funktionalität einstellt und den Linienlaser im eingestellten Betriebszustand hält.

Gemäß einer weiteren Ausführungsform ist außerdem vorgesehen, dass die elektrische Verbindung zwischen dem Energiespeicher und sämtlichen in der Lastgabel vorhandenen elektrischen oder elektronischen Komponenten unterbrochen wird, wenn sich die Lastgabel des Flurförderzeugs im abgesenkten Zustand, also in einer unteren Endposition, befindet. Hierzu ist beispielsweise ein entsprechender mechanischer Schalter in der Lastgabel vorgesehen, der aktiviert wird, wenn die Lastgabel komplett abgesenkt ist.

Vorteilhaft ist ein Verfahren zum Betreiben eines Flurförderzeugs mit einem Fahrgestell und einer Lastgabel vorgesehen, wobei an dem Fahrgestell zumindest eine Lastrolle angebracht ist, wobei dieses Verfahren dadurch fortgebildet ist, dass die Lastrolle einen Nabendynamo umfasst, der bei abgesenkter Lastgabel mit einem in der Lastgabel angeordneten wiederaufladbaren Stromspeicher elektrisch gekoppelt wird.

Auf dieses Verfahren treffen gleiche oder ähnliche Vorteile zu, wie sie bereits im Hinblick auf das Flurförderzeug mit einem Fahrgestell und einer Lastgabel, wobei an dem Fahrgestell zumindest eine Lastrolle angebracht ist, zuvor erwähnt wurden, so dass auf Wiederholungen verzichtet werden soll.

Besonders vorteilhaft ist dieses Verfahren, wenn gemäß einer Ausführungsform die Lastgabel eine Lastgabel gemäß einer oder mehrerer der zuvor genannten Ausführungsformen ist, wobei in der Lastgabel ein wiederaufladbarer Stromspeicher vorhanden ist, der mit dem Nabendynamo gekoppelt wird.

Der in der Lastrolle vorhandene Nabendynamo ist beispielsweise so ausgestaltet, dass Permanentmagnete durch die Lastrolle in Bewegung gesetzt werden und so eine entsprechende Spannung in einer Wicklung induziert wird. Die so erzeugte Spannung wird über elektrische Leitungen zu einem Buchsenstecker geleitet. Auf der gegenüberliegenden Seite, also an der Lastgabel, befindet sich beispielsweise ein Stiftstecker, der bei abgesenkter Gabel mit dem Buchsenstecker kontaktiert. So wird bei jeder Leerfahrt der elektrische Energiespeicher, also beispielsweise der Akku, geladen und es muss kein Austausch oder Ladevorgang dieses Energiespeichers erfolgen. Das Gleichrichten der von dem Nabendynamo erzeugten Wechselspannung erfolgt beispielsweise durch an der Lastgabel vorhandene Elektronik, welche auch die entsprechende Laderegelung bereitstellen kann.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematisch vereinfachte perspektivische Ansicht einer Spitze einer Lastgabel im geöffneten Zustand, wobei im Innenraum der Lastgabel ein Linienlaser, ein Entfernungsmesser, eine Steuereinheit und ein Stromspeicher vorhanden sind,
- Fig. 2: eine schematisch vereinfachte perspektivische Ansicht dieser Lastgabel mit Blick auf die Unterseite, schräg von unten,
- Fig. 3: eine schematisch vereinfachte perspektivische Detailansicht eines Flurförderzeugs, wobei die Lastgabel einer nicht dargestellten Lastgabel sichtbar ist, welche in Kontakt mit einem Teil eines Lastarms, der Teil des Fahrgestells des Flurförderzeugs ist, steht,
- Fig. 4: eine schematisch vereinfachte perspektivische Detailansicht, welche beispielhaft eine zweipolige StiftBuchse-Verbindung zwischen dem Lastarm des Fahrgestells eines Flurförderzeugs und einer Lastgabel zeigt,
- Fig. 5: ein schematisch vereinfachtes Schaltbild eines Systems, wie es in der Lastgabel, wie sie beispielhaft die Fig. 1 und 2 zeigen, angeordnet ist, und
- Fig. 6: ein schematisch vereinfachtes Schaltbild einen Teil des Systems, wie es beispielhaft und vereinfacht in Fig. 3 gezeigt ist, bei dem ein wiederaufladbarer Stromspeicher über einen in einer Lastrolle vorhandenen Nabendynamo aufgeladen werden kann.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt eine schematisch vereinfachte perspektivische Ansicht einer Lastgabel 2 eines Flurförderzeugs. Die Figur gibt den Blick auf einen Innenraum der Lastgabel 2 frei, in dem an einem vorderen Ende 6 ein Linienlaser 4 angeordnet ist. Der in der Figur gezeigte Abschnitt der Lastgabel 2 wird auch als Gabelzinkenspitze bezeichnet. Der Linienlaser 4 ist dazu eingerichtet, ein Linienmuster auf einen vor einem vorderen Ende 6 der Lastgabel 2 liegenden dritten Gegenstand zu projizieren. Bei dem Linienmuster kann es sich beispielsweise um eine Schar paralleler Linien, um ein Gittermuster oder auch um eine einzelne Linie handeln. Dieses Linienmuster dient als Hilfe, um die Position der Lastgabel 2 relativ zu diesem dritten Gegenstand anzuzeigen. Sie unterstützt den Fahrer des Flurförderzeugs dabei, die Lastgabel 2 in die zugehörigen Aufnahmebereiche oder Aufnahmeöffnungen einer Last, beispielsweise einer Palette, einzuführen.

Im Innenraum der Lastgabel 2 ist außerdem ein Stromspeicher 8 vorhanden, bei dem es sich beispielsweise um eine oder mehrere wiederaufladbare Batterien (Akkus) handelt. Außerdem ist in dem Innenraum der Lastgabel 2 eine Steuereinheit 10 und ein Entfernungsmesser 12 angeordnet. Die Steuereinheit 10 umfasst verschiedene elektronische Komponenten, welche später detaillierter erläutert werden. Die Steuereinheit 10 umfasst insbesondere einen Mikrocontroller. Der Entfernungsmesser 12 ist insbesondere ein Ultraschal lentfernungsmesser.

Die in der Lastgabel 2 angeordneten elektrischen und elektronischen Komponenten sind auf einer Grundplatte 16 angeordnet. Zur Vervollständigung der Lastgabel 2 wird auf diese Grundplatte 16 eine Haube aufgesetzt, welche in der Darstellung der Figur weggelassen ist, um den Blick auf den Innenraum der Lastgabel 2 freizugeben.

Der Stromspeicher 8 ist dazu eingerichtet, die Steuereinheit 10, den Linienlaser 4 und den Entfernungsmesser 12 zumindest zeitweise mit elektrischer Energie zu versorgen. Der Entfernungsmesser 12 ist dazu eingerichtet, einen Abstand der Lastgabel 2 zu einem Untergrund zu messen, auf dem das Flurförderzeug bewegbar ist. Die Steuereinheit 10 ist dazu eingerichtet, einen von dem Entfernungsmesser 12 erfassten Messwert für diesen Abstand mit einem Abstandssollwert zu vergleichen und den Linienlaser 4, zu aktivieren, wenn der erfasste Messwert größer gleich dem vorgegebenen Abstandssollwert ist.

Der Linienlaser 4 wird also nur dann aktiviert, wenn sein Betrieb auch tatsächlich erforderlich ist. Bei niedrigen Arbeitshöhen, also bei einem geringen Abstand zwischen der Lastgabel 2 und dem Untergrund, auf dem das Flurförderzeug bewegbar ist, hat der Fahrer des Flurförderzeugs noch einen guten Überblick über die Lastgabel 2 und die aufzunehmende Last. Er ist auch ohne die Hilfe des Linienlasers 4 bzw. des von dem Linienlaser 4 projizierten Linienmusters in der Lage, die Lastgabel 2 des Flurförderzeugs schnell und effizient in die aufzunehmende Last einzuschieben. Erst bei größeren Arbeitshöhen, beispielsweise bei einem Abstand zwischen der Lastgabel 2 und dem Untergrund, der größer als 1,8 m ist, wird der Linienlaser 4 aktiviert. Er dient dann der Unterstützung des Fahrers des Flurförderzeugs. Indem der Linienlaser 4 erst dann aktiviert wird, wenn dieser auch tatsächlich benötigt wird, kann die Batteriestandzeit wesentlich verbessert werden.

Die Steuereinheit 10 ist ferner insbesondere dazu eingerichtet, den Linienlaser 4 zu deaktivieren, wenn der erfasste Messwert für den Abstand der Lastgabel 2 und dem Untergrund kleiner als der vorgegebene Abstandssollwert ist. Wird also mit anderen Worten die Lastgabel 2 des Flurförderzeugs unter diesen vorgegebenen Abstandssollwert abgesenkt, so wird der Linienlaser 4 automatisch deaktiviert.

Im Innenraum der Lastgabel 2 ist außerdem ein, insbesondere mechanischer, Ausschalter 14 angeordnet. Dieser unterbricht die elektrische Stromzufuhr von dem Stromspeicher 8 zu sämtlichen in der Lastgabel 2 angeordneten elektrischen Komponenten, insbesondere zu der Steuereinheit 10. Der Ausschalter 14 ist so angeordnet, dass eine Unterbrechung stattfindet, wenn sich die Lastgabel 2 des Flurförderzeugs in einer unteren Endposition befindet. Hierzu wirkt der Ausschalter 14 beispielsweise mit einem entsprechenden am Fahrgestell des Flurförderzeugs vorhandenen Stift zusammen. Wird das Flurförderzeug, beispielsweise über Nacht, abgestellt und nicht benutzt, kann der Stromverbrauch der in der Lastgabel 2 vorhandenen Elektronik auf null reduziert werden.

Fig. 2 zeigt in schematisch vereinfachter perspektivischer Ansicht die Lastgabel 2 von ihrer Unterseite her. In der Grundplatte 16 sind zwei Durchbrüche 18A, 18B vorhanden, wobei beispielsweise ein Ultraschallsender des Entfernungsmessers 12 oberhalb des Durchbruchs 18A angeordnet ist, so dass Ultraschallwellen durch diesen Durchbruch 18A austreten können. Ein Ultraschallempfänger kann unmittelbar oberhalb des Durchbruchs 18B angeordnet sein, und empfängt die vom Untergrund reflektierten Ultraschallwellen. Die Durchbrüche 18A, 18B dienen dazu, eine Entfernungsmessung zum Untergrund seitens des Entfernungsmessers 12 zu ermöglichen.

Der Entfernungsmesser 12 ist über die Steuereinheit 10 mit dem Stromspeicher 8 gekoppelt. Die Steuereinheit 10 ist beispielsweise dazu eingerichtet, den Entfernungsmesser 12 ausschließlich für die Dauer eines Erfassungsvorgangs des Messwerts des Abstands der Lastgabel 2 zum Untergrund und der Übergabe dieses Messwerts an die Steuereinheit 10 mit Energie zu versorgen. So ist ein besonders energiesparender Betrieb des Entfernungsmessers 12 möglich.

Die Steuereinheit 10 ist ferner dazu eingerichtet, beispielsweise in regelmäßigen zeitlichen Intervallen, die beispielsweise 5 s, 10 s, 15 s oder auch 30 s betragen können, zwischen einem aktiven Betriebszustand und einem Energiespar-Betriebszustand zu wechseln. Im aktiven Betriebszustand ist die Steuereinheit 10 dazu eingerichtet, den Entfernungsmesser 12 für einen Erfassungsvorgang des Messwerts des Abstands der Lastgabel 2 zum Untergrund und zur Übergabe dieses Messwerts an die Steuereinheit 10 anzusteuern. Ferner ist im aktiven Betriebszustand die Steuereinheit 10 dazu in der Lage, den von dem Entfernungsmesser 12 erfassten Messwert mit dem Abstandssollwert zu vergleichen und den Linienlaser 4 zu aktivieren. Wenn der erfasste Messwert größer gleich dem vorgegebenen Abstandssollwert ist, aktiviert die Steuereinheit 10 den Linienlaser 4. Wenn der erfasste Messwert kleiner als der vorgegebene Abstandssollwert ist, deaktiviert die Steuereinheit 10 den Linienlaser 4. Im Energiespar-Betriebszustand ist die Steuereinheit 10 dazu eingerichtet, die für den aktiven Betriebszustand vorgesehene und zuvor beschriebene Funktionalität einzustellen. Sie ist jedoch ferner dazu eingerichtet, den Linienlaser 4 im zuvor eingestellten Betriebszustand zu halten. Mit anderen Worten wird also auch im Energiespar-Betriebszustand die Steuereinheit 10 den Linienlaser 4 in Betrieb oder im ausgeschalteten Zustand halten. Hierzu werden beispielsweise die Ausgänge der Steuereinheit 10 auf den zuvor eingestellten Pegeln gehalten.

Fig. 3 und 4 zeigen jeweils schematisch vereinfachte und perspektivische Detailansichten eines Flurförderzeugs, wobei die Lastgabel 2 abschnittsweise dargestellt ist. An einem Fahrgestell des Flurförderzeugs befindet sich ein teilweise dargestellter Lastarm 20 mit einer Lastrolle 22. Die Lastrolle 22 umfasst in ihrem Inneren einen Nabendynamo, der bei abgesenkter Lastgabel 2 mit dem in der Lastgabel 2 vorhandenen Stromspeicher 8, bei dem es sich in diesem Ausführungsbeispiel um einen wiederaufladbaren Stromspeicher, beispielsweise einen Akku, handelt, elektrisch verbunden. Hierzu ist der in der Lastrolle 22 vorhandene Nabendynamo über eine elektrische Verbindungsleitung 24 mit einer zweipoligen Stift-Buchse-Verbindung 26 elektrisch verbunden. Über diese Stift-Buchse-Verbindung 26 wird im abgesenkten Zustand der Lastgabel 2 die elektrische Verbindung zwischen dem Fahrgestell und der Lastgabel 2 hergestellt. Genauer wird eine Verbindung zwischen zwei an dem Lastarm 20 vorhandenen Kontaktstiften 28 und an der Lastgabel 2 vorhandenen Kontaktbuchsen (nicht dargestellt) hergestellt. Es wird also nicht das Fahrgestell des Flurförderzeugs direkt mit der Lastgabel 2 elektrisch kontaktiert, sondern es wird eine elektrische Verbindung zwischen den an dem Fahrgestell vorhandenen Kontaktstiften 28 (welche selbstverständlich elektrisch gegenüber dem Fahrgestell isoliert sind) und (ebenfalls gegenüber der Lastgabel 2 elektrisch isolierten) Kontaktbuchsen hergestellt. So kann mit dem in der Lastrolle 22 vorhandenen Nabendynamo der Stromspeicher 8 aufgeladen werden. Die an der Lastgabel 2 vorhandenen Buchsen sind hierzu mit elektrischem Verbindungsleitungen 24 mit der Steuereinheit 10 verbunden.

Fig. 5 zeigt ein schematisch vereinfachtes Schaltbild des elektrischen Systems, wie es in den Fig. 1 und 2 gezeigt und im Innenraum der Lastgabel 2 angeordnet ist. Die Komponenten im dem dargestellten vereinfachten Ersatzschaltbildes sollen mit gleichen Bezugszeichen wie in diesen Figuren bezeichnet werden.

Bei der Steuereinheit 10 handelt es sich beispielhaft um einen Mikrocontroller, der mit dem beispielhaft als Spannungsquelle dargestellten Stromspeicher 8 elektrisch verbunden ist. Der Mikrocontroller kann über den Ausschalter 14 vollständig von der Energieversorgung 8 getrennt werden. Mit dem Mikrocontroller ist außerdem der Entfernungsmesser 12 gekoppelt, die von dem Entfernungsmesser 12 erfassten Messwerte werden in dem Mikrocontroller verarbeitet. Der Linienlaser 4 wird beispielhaft über einen Kondensator mit entsprechendem Vorwiderstand geschaltet. Im Energiespar-Betriebszustand wird der mit diesem Vorwiderstand verbundene Ausgang A1 des Mikrocontrollers auf dem gewünschten Pegel gehalten, so dass der Linienlaser 4 im zuvor eingestellten Betriebszustand bleibt.

Fig. 6 zeigt ein weiteres schematisch vereinfachtes Ersatzschaltbild, welches einen Teil des Systems, wie es in Fig. 3 gezeigt ist, darstellt. Der Nabendynamo 30, beispielhaft dargestellt als Wechselstromquelle, ist über die Stift-Buchse-Verbindung 26, vereinfacht dargestellt als Schalter, zunächst mit einem Gleichrichter 32 gekoppelt, der wiederum mit einem Laderegler 34 gekoppelt ist. Der Laderegler 34 stellt an seinen Ausgängen 36A, 36B eine für den Stromspeicher 8 gewünschte Ladespannung VL bereit. Der Aufbau des Gleichrichters 32 und des Ladereglers 34 sind allgemein bekannt, weshalb auf eine detaillierte Beschreibung dieser beiden elektronischen Komponenten verzichtet wird.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein. Im Rahmen der Erfindung sind Merkmale, die mit "insbesondere" oder "vorzugsweise" gekennzeichnet sind, als fakultative Merkmale zu verstehen.

### Bezugszeichenliste

- 2: Lastgabel
- 4: Linienlaser
- 6: vorderes Ende
- 8: Stromspeicher
- 10: Steuereinheit
- 12: Entfernungsmesser
- 14: Ausschalter
- 16: Grundplatte
- 18A, 18B: Durchbrüche
- 20: Lastarm
- 22: Lastrolle
- 24: elektrische Verbindungsleitung
- 26: Stift-Buchse-Verbindung
- 28: Kontaktstifte
- 30: Nabendynamo
- 32: Gleichtrichter
- 34: Laderegler
- 36A, 36B: Ausgänge

## Patentansprüche

1. Lastgabel (2) eines Flurförderzeugs, umfassend einen in einem Innenraum der Lastgabel (2) an deren vorderem Ende angeordneten Linienlaser (4), der dazu eingerichtet ist, ein Linienmuster auf einen vor dem vorderen Ende (6) liegenden dritten Gegenstand zu projizieren, um eine Position der Lastgabel (2) relativ zu diesem dritten Gegenstand anzuzeigen, **dadurch gekennzeichnet, dass** im Innenraum der Lastgabel (2) zusätzlich ein Stromspeicher (8), eine Steuereinheit (10) und ein Entfernungsmesser (12) vorhanden sind, wobei der Stromspeicher (8) dazu eingerichtet ist, die Steuereinheit (10), den Linienlaser (4) und den Entfernungsmesser (12) zumindest zeitweise mit elektrischer Energie zu versorgen, wobei der Entfernungsmesser (12) dazu eingerichtet ist, einen Abstand der Lastgabel (2) zu einem Untergrund zu messen, auf dem das Flurförderzeug bewegbar ist und wobei die Steuereinheit (10) dazu eingerichtet ist, einen von dem Entfernungsmesser (12) erfassten Messwert für den Abstand mit einem Abstandssollwert zu vergleichen und den Linienlaser (4) zu aktivieren, wenn der erfasste Messwert größer gleich dem vorgegebenen Abstandssollwert ist.

2. Lastgabel (2) nach Anspruch 1, **dadurch gekennzeichnet, dass** die Steuereinheit (10) ferner dazu eingerichtet ist, den Linienlaser (4) zu deaktivieren, wenn der erfasste Messwert kleiner als der vorgegebene Abstandssollwert ist.

3. Lastgabel (2) nach Anspruch 1 oder 2, **dadurch gekennzeichnet, dass** der Entfernungsmesser (12) über die Steuereinheit (10) mit dem Stromspeicher (8) gekoppelt ist und die Steuereinheit (10) ferner dazu eingerichtet ist, den Entfernungsmesser (12) ausschließlich für die Dauer eines Erfassungsvorgangs des Messwerts des Abstands der Lastgabel (2) zum Untergrund und der Übergabe des Messwerts an die Steuereinheit (10) mit Energie zu versorgen.

4. Lastgabel (2) nach einem der Ansprüche 1 bis 3, **dadurch gekennzeichnet, dass** die Steuereinheit (10) ferner dazu eingerichtet ist, insbesondere in regelmäßigen zeitlichen Intervallen, zwischen einem aktiven Betriebszustand und einem Energiespar-Betriebszustand zu wechseln, wobei die Steuereinheit (10) im aktiven Betriebszustand dazu eingerichtet ist, den Entfernungsmesser (12) für einen Erfassungsvorgang des Messwerts des Abstands der Lastgabel (2) zum Untergrund und zur Übergabe des Messwerts an die Steuereinheit (10) anzusteuern, den von dem Entfernungsmesser (12) erfassten Messwert mit dem Abstandssollwert zu vergleichen und den Linienlaser (4) zu aktivieren, wenn der erfasste Messwert größer gleich dem vorgegebenen Abstandssollwert ist und insbesondere zu deaktivieren, wenn der erfasste Messwert kleiner als der vorgegebene Abstandssollwert ist und wobei die Steuereinheit (10) im Energiespar-Betriebszustand dazu eingerichtet ist, die für den aktiven Betriebszustand vorgesehene Funktionalität einzustellen und den Linienlaser (4) im eingestellten Betriebszustand zu halten.

5. Lastgabel (2) nach einem der Ansprüche 1 bis 4, **dadurch gekennzeichnet, dass** der Entfernungsmesser (12) ein Ultraschallentfernungsmesser ist.

6. Flurförderzeug mit einer Lastgabel (2) nach einem der Ansprüche 1 bis 5.

7. Flurförderzeug nach Anspruch 6, mit einem Fahrgestell, wobei an dem Fahrgestell zumindest eine Lastrolle (22) angebracht ist, **dadurch gekennzeichnet, dass** die Lastrolle (22) einen Nabendynamo umfasst, der bei abgesenkter Lastgabel (2) mit einem in der Lastgabel (2) angeordneten wiederaufladbaren Stromspeicher (8) elektrisch gekoppelt ist.

8. Flurförderzeug nach Anspruch 7, **dadurch gekennzeichnet, dass** zwischen der Lastgabel (2) und dem Fahrgestell, insbesondere zwischen der Lastgabel (2) und einem Lastarm (20) des Fahrgestells, eine insbesondere zweipolige Stift-Buchse-Verbindung (26) vorhanden ist, mit der in einem abgesenkten Zustand der Lastgabel (2) eine elektrische Verbindung zwischen den Fahrgestell und der Lastgabel (2) herstellbar ist.

9. Flurförderzeug nach Anspruch 7 oder 8, **gekennzeichnet durch** eine Lastgabel (2) nach einem der Ansprüche 1 bis 5, wobei in der Lastgabel (2) ein wiederaufladbarer Stromspeicher (8) vorhanden ist, der mit dem Nabendynamo (30) koppelbar ist.

10. Verfahren zum Betreiben eines in einer Lastgabel (2) eines Flurförderzeugs vorhandenen Linienlasers (4), der in einem Innenraum der Lastgabel (2) an deren vorderem Ende (6) angeordnet und dazu eingerichtet ist, ein Linienmuster auf einen vor dem vorderen Ende (6) liegenden dritten Gegenstand zu projizieren, um eine Position der Lastgabel (2) relativ zu diesem dritten Gegenstand anzuzeigen, **dadurch gekennzeichnet, dass** im Innenraum der Lastgabel (2) zusätzlich ein Stromspeicher (8), eine Steuereinheit (10) und ein Entfernungsmesser (12) vorhanden sind, wobei der Stromspeicher (8) dazu eingerichtet ist, die Steuereinheit (10), den Linienlaser (4) und den Entfernungsmesser (12) zumindest zeitweise mit elektrischer Energie zu versorgen, wobei der Entfernungsmesser (12) einen Abstand der Lastgabel (2) zu einem Untergrund, auf dem das Flurförderzeug bewegbar ist, misst und wobei die Steuereinheit (10) einen von dem Entfernungsmesser (12) erfassten Messwert für den Abstand mit einem Abstandssollwert vergleicht und den Linienlaser (4) aktiviert, wenn der erfasste Messwert größer gleich dem vorgegebenen Abstandssollwert ist.

11. Verfahren nach Anspruch 10, **dadurch gekennzeichnet, dass** die Steuereinheit (10) ferner den Linienlaser (4) deaktiviert, wenn der erfasste Messwert kleiner als der vorgegebene Abstandssollwert ist.

12. Verfahren nach Anspruch 10 oder 11, **dadurch gekennzeichnet, dass** der Entfernungsmesser (12) über die Steuereinheit (10) mit dem Stromspeicher (8) gekoppelt ist und die Steuereinheit (10) den Entfernungsmesser (12) ausschließlich für die Dauer eines Erfassungsvorgangs des Messwerts des Abstands der Lastgabel (2) zum Untergrund und der Übergabe des Messwerts an die Steuereinheit (10) mit Energie versorgt.

13. Verfahren nach einem der Ansprüche 10 bis 12, **dadurch gekennzeichnet, dass** die Steuereinheit (10) ferner, insbesondere in regelmäßigen zeitlichen Intervallen, zwischen einem aktiven Betriebszustand und einem Energiespar-Betriebszustand wechselt, wobei die Steuereinheit (10) im aktiven Betriebszustand den Entfernungsmesser (12) für einen Erfassungsvorgang des Messwerts des Abstands der Lastgabel (2) zum Untergrund und zur Übergabe des Messwerts an die Steuereinheit (10) ansteuert, den von dem Entfernungsmesser (12) erfassten Messwert mit dem Abstandssollwert vergleicht und den Linienlaser (4) aktiviert, wenn der erfasste Messwert größer gleich dem vorgegebenen Abstandssollwert ist und insbesondere deaktiviert, wenn der erfasste Messwert kleiner als der vorgegebene Abstandssollwert ist und wobei die Steuereinheit (10) im Energiespar-Betriebszustand die für den aktiven Betriebszustand vorgesehene Funktionalität einstellt und den Linienlaser (4) im eingestellten Betriebszustand hält.

14. Verfahren zum Betreiben eines Flurförderzeugs mit einem Fahrgestell und einer Lastgabel (2) nach einem der Ansprüche 1 bis 5, wobei an dem Fahrgestell zumindest eine Lastrolle (22) angebracht ist, **dadurch gekennzeichnet, dass** die Lastrolle (22) einen Nabendynamo (30) umfasst, der bei abgesenkter Lastgabel (2) mit einem in der Lastgabel (2) angeordneten wiederaufladbaren Stromspeicher (8) elektrisch gekoppelt wird.

## Claims

1. A load fork (2) of an industrial truck, comprising a line laser (4) arranged in an internal space of the load fork (2) at the front end thereof, said line laser being designed to project a line pattern onto a third object lying in front of the front end (6) in order to display a position of the load fork (2) relative to said third object, **characterized in that** a power storage device (8), a control unit (10) and a distance meter (12) are additionally provided in the internal space of the load fork (2), wherein the power storage device (8) is designed to supply the control unit (10), the line laser (4) and the distance meter (12) at least intermittently with electrical energy, wherein the distance meter (12) is designed to measure a distance of the load fork (2) from a ground on which the industrial truck can be moved and wherein the control unit (10) is designed to compare a measured value for the distance detected by the distance meter (12) with a nominal distance value and to activate the line laser (4) if the detected measured value is the same size as the predefined nominal distance value.

2. The load fork (2) according to Claim 1, **characterized in that** the control unit (10) is additionally designed to deactivate the line laser (4) if the detected measured value is smaller than the predefined nominal distance value.

3. The load fork (2) according to Claim 1 or 2, **characterized in that** the distance meter (12) is coupled to the power storage device (8) via the control unit (10) and the control unit (10) is additionally designed to supply the distance meter (12) with energy exclusively for the duration of a detection process of the measured value of the distance of the load fork (2) from the ground and the submission of the measured value to the control unit (10).

4. The load fork (2) according to any one of Claims 1 to 3, **characterized in that** the control unit (10) is additionally designed to change between an active operating condition and an energy saving operating condition, in particular at regular intervals, wherein the control unit (10) is designed, in the active operating condition, to actuate the distance meter (12) for a detection process of the measured value of the distance of the load fork (2) from the ground and for the submission of the measured value to the control unit (10), to compare the measured value detected by the distance meter (12) with the nominal distance value and to activate the line laser (4) if the detected measured value is the same size as the predefined nominal distance value and, in particular, to deactivate said line laser if the detected measured value is smaller than the predefined nominal distance value and wherein the control unit (10) is designed, in the energy saving operating condition, to adjust the functionality provided for the active operating condition and to hold the line laser (4) in the adjusted operating condition.

5. The load fork (2) according to any one of Claims 1 to 4, **characterized in that** the distance meter (12) is an ultrasonic distance meter.

6. An industrial truck having a load fork (2) according to any one of Claims 1 to 5.

7. The industrial truck according to Claim 6, having a chassis, wherein at least one load roller (22) is mounted on the chassis, **characterized in that** the load roller (22) comprises a hub dynamo which, when the load fork (2) is lowered, is electrically coupled to a rechargeable power storage device (8) arranged in the load fork (2).

8. The industrial truck according to Claim 7, **characterized in that** an in particular two-pole male/female connection (26) is provided between the load fork (2) and the chassis, in particular between the load fork (2) and a load arm (20) of the chassis, with which two-pole male/female connection an electrical connection can be established between the chassis and the load fork (2) in a lowered condition of the load fork (2).

9. The industrial truck according to Claim 7 or 8, **characterized by** a load fork (2) according to any one of Claims 1 to 5, wherein a rechargeable power storage device (8) which can be coupled to the hub dynamo (30) is provided in the load fork (2).

10. A method for operating a line laser (4) provided in a load fork (2) of an industrial truck, said line laser being arranged in an internal space of the load fork (2) at the front end (6) thereof and being designed to project a line pattern onto a third object lying in front of the front end (6) in order to display a position of the load fork (2) relative to said third object, **characterized in that** a power storage device (8), a control unit (10) and a distance meter (12) are additionally provided in the internal space of the load fork (2), wherein the power storage device (8) is designed to supply the control unit (10), the line laser (4) and the distance meter (12) at least intermittently with electrical energy, wherein the distance meter (12) measures a distance of the load fork (2) from a ground on which the industrial truck can be moved and wherein the control unit (10) compares a measured value detected by the distance meter (12) for the distance with a nominal distance value and activates the line laser (4) if the detected measured value is the same size as the predefined nominal distance value.

11. The method according to Claim 10, **characterized in that** the control unit (10) additionally deactivates the line laser (4) if the detected measured value is smaller than the predefined nominal distance value.

12. The method according to Claim 10 or 11, **characterized in that** the distance meter (12) is coupled to the power storage device (8) via the control unit (10) and the control unit (10) supplies the distance meter (12) with energy exclusively for the duration of a detection process of the measured value of the distance of the load fork (2) from the ground and the submission of the measured value to the control unit (10).

13. The method according to any one of Claims 10 to 12, **characterized in that** the control unit (10) additionally changes between an active operating condition and an energy saving operating condition, in particular at regular intervals, wherein the control unit (10), in the active operating condition, actuates the distance meter (12) for a detection process of the measured value of the distance of the load fork (2) from the ground and for the submission of the measured value to the control unit (10), compares the measured value detected by the distance meter (12) with the nominal distance value and activates the line laser (4) if the detected measured value is the same size as the predefined nominal distance value and, in particular, deactivates said line laser if the detected measured value is smaller than the predefined nominal distance value and wherein the control unit (10), in the energy saving operating condition, adjusts the functionality provided for the active operating condition and holds the line laser (4) in the adjusted operating condition.

14. A method for operating an industrial truck having a chassis and a load fork (2) according to any one of Claims 1 to 5, wherein at least one load roller (22) is mounted on the chassis, **characterized in that** the load roller (22) comprises a hub dynamo (30) which is electrically coupled to a rechargeable power storage device (8) arranged in the load fork (2) when the load fork (2) is lowered.

## Revendications

1. Fourche de chargement (2) d'un chariot de manutention, comprenant un laser à ligne (4) disposé dans un espace intérieur de la fourche de chargement (2) à l'extrémité avant de celle-ci, qui est conçu pour projeter un motif de lignes sur un troisième objet situé devant l'extrémité avant (6), de façon à indiquer une position de la fourche de chargement (2) par rapport à ce troisième objet, **caractérisé en ce qu'**à l'intérieur de la fourche de chargement (2) se trouvent en outre un accumulateur de courant (8), une unité de commande (10) et un télémètre (12), l'accumulateur de courant (8) étant conçu de façon à alimenter au moins temporairement l'unité de commande (10), le laser à ligne (4) et le télémètre (12) en énergie électrique, le télémètre (12) étant conçu pour mesurer une distance entre la fourche de chargement (2) et un sol, sur lequel le chariot de manutention peut se déplacer, et l'unité de commande (10) étant conçue pour comparer une valeur de mesure de la distance détectée par le télémètre (12) avec une valeur de consigne de distance et pour activer le laser à ligne (4) lorsque la valeur de mesure détectée est supérieure ou égale à la valeur de consigne de distance prédéfinie.

2. Fourche de chargement (2) selon la revendication 1, **caractérisée en ce que** l'unité de commande (10) est en outre agencée pour désactiver le laser à ligne (4) lorsque la valeur de mesure détectée est inférieure à la valeur de consigne de distance prédéterminée.

3. Fourche de chargement (2) selon la revendication 1 ou la revendication 2, **caractérisée en ce que** le télémètre (12) est relié à l'accumulateur d'énergie (8) par l'intermédiaire de l'unité de commande (10) et **en ce que** l'unité de commande (10) est en outre agencée pour alimenter en énergie le télémètre (12) exclusivement pendant la durée d'une opération de détection de la valeur mesurée de la distance de la fourche de chargement (2) avec le sol et de transmission de la valeur mesurée à l'unité de commande (10).

4. Fourche de chargement (2) selon l'une des revendications 1 à 3, **caractérisée en ce que** l'unité de commande (10) est en outre agencée pour alterner, notamment à intervalles de temps réguliers, entre un état de fonctionnement actif et un état de fonctionnement à économie d'énergie, l'unité de commande (10) étant agencée, dans l'état de fonctionnement actif, pour commander le télémètre (12) pour une opération de détection de la valeur mesurée de la distance de la fourche de chargement (2) par rapport sol et pour transmettre la valeur mesurée à l'unité de commande (10), pour comparer la valeur de mesure détectée par le télémètre (12) avec la valeur de consigne de distance et pour activer le laser à ligne (4) lorsque la valeur de mesure détectée est supérieure ou égale à la valeur de consigne de distance prédéfinie et en particulier le désactiver lorsque la valeur de mesure détectée est inférieure à la valeur de consigne de distance prédéfinie, et l'unité de commande (10) étant conçue, dans l'état de fonctionnement à économie d'énergie, pour régler la fonctionnalité prévue pour l'état de fonctionnement actif et pour maintenir le laser à ligne (4) dans l'état de fonctionnement réglé.

5. Fourche de chargement (2) selon l'une des revendications 1 à 4, **caractérisée en ce que** le télémètre (12) est un télémètre à ultrasons.

6. Chariot de manutention comportant une fourche de chargement (2) selon l'une des revendications 1 à 5.

7. Chariot de manutention selon la revendication 6, comportant un châssis, au moins un galet de chargement (22) étant monté sur le châssis, **caractérisé en ce que** le galet de chargement (22) comprend une dynamo de moyeu qui, lorsque la fourche de chargement (2) est abaissée, est reliée électriquement à un accumulateur de courant (8) rechargeable disposé dans la fourche de chargement (2).

8. Chariot de manutention selon la revendication 7, **caractérisé en ce qu'**il existe entre la fourche de chargement (2) et le châssis, en particulier entre la fourche de chargement (2) et un bras de chargement (20) du châssis, une connexion mâle-femelle (26), en particulier bipolaire, qui permet d'établir une connexion électrique entre le châssis et la fourche de chargement (2) lorsque la fourche de chargement (2) est abaissée.

9. Chariot de manutention selon la revendication 7 ou la revendication 8, **caractérisé par** une fourche de chargement (2) selon l'une des revendications 1 à 5, un accumulateur de courant (3) rechargeable étant présent dans la fourche de chargement (2) et étant apte à être relié à la dynamo de moyeu (30).

10. Procédé pour faire fonctionner un laser à ligne (4) présent dans une fourche de chargement (2) d'un chariot de manutention, qui est disposé dans un espace intérieur de la fourche de chargement (2) à son extrémité avant (6) et qui est conçu pour projeter un motif à ligne sur un troisième objet situé devant l'extrémité avant (6), de façon à indiquer une position de la fourche de chargement (2) par rapport à ce troisième objet, **caractérisé en ce qu'**un accumulateur de courant (8), une unité de commande (10) et un télémètre (12) sont en outre présents à l'intérieur de la fourche de chargement (2), l'accumulateur de courant (8) étant conçu pour alimenter en énergie électrique, au moins temporairement, l'unité de commande (10), le laser à ligne (4) et le télémètre (12), le télémètre (12) indiquant une distance entre la fourche de chargement (2) et un sol, sur lequel le chariot de manutention peut se déplacer, et dans lequel l'unité de commande (10) compare une valeur de mesure de la distance détectée par le télémètre (12) à une valeur de consigne de la distance et active le laser à ligne (4) lorsque la valeur de mesure détectée est supérieure ou égale à la valeur de consigne de la distance prédéfinie.

11. Procédé selon la revendication 10, **caractérisé en ce que** l'unité de commande (10) désactive en outre le laser à ligne (4) lorsque la valeur de mesure détectée est inférieure à la valeur de consigne de distance prédéterminée.

12. Procédé selon la revendication 10 ou la revendication 11, **caractérisé en ce que** le télémètre (12) est relié à l'accumulateur d'énergie (8) par l'intermédiaire de l'unité de commande (10) et **en ce que** l'unité de commande (10) alimente le télémètre (12) exclusivement pendant la durée d'une opération de détection de la valeur mesurée de la distance de la fourche de chargement (2) par rapport au sol et de transmission de la valeur mesurée à l'unité de commande (10).

13. Procédé selon l'une des revendications 10 à 12, **caractérisé en ce que** l'unité de commande (10) alterne en outre, notamment à intervalles de temps réguliers, entre un état de fonctionnement actif et un état de fonctionnement à économie d'énergie, l'unité de commande (10) commandant, dans l'état de fonctionnement actif, le télémètre (12) pour une opération de détection de la valeur mesurée de la distance de la fourche de chargement (2) par rapport au sol et de transmission de la valeur mesurée à l'unité de commande (10), comparant la valeur de mesure détectée par le télémètre (12) avec la valeur de consigne de distance et activant le laser à ligne (4) lorsque la valeur de mesure détectée est supérieure ou égale à la valeur de consigne de distance prédéfinie, et le désactivant en particulier lorsque la valeur de mesure détectée est inférieure à la valeur de consigne de distance prédéfinie, et l'unité de commande (10) réglant, dans l'état de fonctionnement d'économie d'énergie, la fonctionnalité prévue pour l'état de fonctionnement actif et maintenant le laser à ligne (4) dans l'état de fonctionnement réglé.

14. Procédé d'exploitation d'un chariot de manutention comportant un châssis et une fourche de chargement (2) selon l'une des revendications 1 à 5, au moins un galet de chargement (22) étant monté sur le châssis, **caractérisé en ce que** le galet de chargement (22) comprend une dynamo de moyeu (30) qui, lorsque la fourche de chargement (2) est abaissée, est reliée électriquement à un accumulateur de courant (8) rechargeable disposé dans la fourche de chargement (2).
